# EUROPÄISCHE PATENTSCHRIFT

(11) **EP 1 149 394 B1**
(45) Veröffentlichungstag und Bekanntmachung des Hinweises auf die Patenterteilung: **19.11.2003**
(21) Anmeldenummer: 00903555.1
(22) Anmeldetag: 19.01.2000
(51) Int. Cl.: H01H 1/58, H01R 43/02

(54) **VERFAHREN ZUR VERBINDUNG EINES KONTAKTKÖRPERS UND EINES FLEXIBLEN LEITERS SOWIE PRESSFORM ZUR DURCHFÜHRUNG DES VERFAHRENS**
METHOD FOR CONNECTING A CONTACT BODY AND A FLEXIBLE CONDUCTOR, AND A COMPRESSION MOLD FOR CARRYING OUT SAID METHOD
PROCEDE POUR ASSEMBLER UN CORPS DE CONTACT ET UN CONDUCTEUR FLEXIBLE, ET FORME DE PRESSE POUR LA MISE EN OEUVRE DUDIT PROCEDE

(30) Priorität: 20.01.1999 DE 19902836
(43) Veröffentlichungstag der Anmeldung: 31.10.2001
(73) Patentinhaber: SIEMENS AKTIENGESELLSCHAFT, 80333 München (DE)
(72) Erfinder: KURZMANN, Harald, D-14089 Berlin (DE); HELMKE, Ulrich, D-10587 Berlin (DE)
(86) Internationale Anmeldenummer: DE0000182
(87) Internationale Veröffentlichungsnummer: WO00044013

(56) Entgegenhaltungen:
- EP-A- 0 467 798
- FR-A- 1 279 798
- GB-A- 985 597
- US-A- 4 583 065

## Beschreibung

Die Erfindung betrifft ein Verfahren zur Herstellung einer Baugruppe einer Strombahn eines Schaltgerätes, wobei die Baugruppe einen starren Kontaktkörper und ein aus Teilleitern bestehendes flexibles Leiterstück umfasst.

Baugruppen der genannten Art sind Bestandteil vieler elektrischer Schaltgeräte, insbesondere solcher, bei denen der starre Kontaktkörper bewegbar angeordnet ist und durch einen Antriebsmechanismus zum Ein- und Ausschalten des Schaltgerätes betätigbar ist (EP 0 756 752 B1). Hierzu wirkt der mit einer Kontaktauflage versehene starre Kontaktkörper mit einem relativ ortsfesten Gegenkontakt zusammen. Unter einer relativ ortsfesten Anordnung wird im vorliegenden Zusammenhang verstanden, dass ein hiermit bezeichnetes Bauteil Bestandteil eines Schaltgerätes ist, zu dem die bewegbare Kontaktanordnung gehört.

Die bisher bekannten Verfahren der eingangs genannten Art gehen davon aus, dass ein aus einem massiven Material hergestellter starrer Kontaktkörper bereitgestellt wird, beispielsweise durch Ausstanzen aus Kupferblech, und dass mit diesem Kontaktkörper ein Abschnitt des seil- oder litzenförmigen Halbzeuges durch Schweißen oder Löten fest verbunden wird. Da für eine ausreichende Lebensdauer der Schaltgeräte die Güte der Verbindung zwischen dem flexiblen Leiterstück und dem starren Kontaktkörper ausschlaggebend ist, kommen nur solche Verfahren für die Verbindung der genannten Teile in Betracht, die eine gleichermaßen mechanisch dauerhafte wie elektrisch hochwertige Verbindung ergeben. Eine Kontaktanordnung und ein Verfahren zur Verbindung eines Kontaktkörpers mit einem biegsamen Leiter sind beispielsweise in der EP 0 467 798 A1 oder der DE 44 16 104 A1 beschrieben.

Zu den hier betrachteten Schaltgeräten gehören mehrpolige Niederspannungs-Leistungsschalter mit einem Nennstrom bis zu mehreren 1000 A, die je Pol mehrere bzw. eine Vielzahl von Kontaktkörpern aufweisen. Bei solchen Leistungsschaltern stellen die Kosten für die Verbindung der Kontaktkörper mit den flexiblen Leitern einen nicht unbeträchtlichen Teil der gesamten Herstellungskosten dar.

Durch die FR 1 279 798 A ist ein Verfahren bekannt geworden, das zur Verbindung eines Drahtes mit einem starren Leiters dient. Nach diesem Verfahren wird eine Teillänge des Drahtes in eine schwalbenschwanzförmige Nut eines Anschluss- oder sonstigen Leiterstückes durch Anwendung eines Pressdruckes hineingedrückt. Dabei ist der Querschnitt des Drahtes so gewählt, dass dieser nur zum Teil in der Nut aufgenommen wird und ein verbleibendes Restvolumen einen im Querschnitt pilzoder stegartigen Überstand bildet. Bei dem Pressvorgang wird der Draht plastisch, das Anschluss- oder Leiterstück mit der Nut dagegen nur elastisch verformt. Deshalb kommt keine für die Zwecke der Erfindung erforderliche unlösbare Verbindung zwischen den beiden zu verbindenden Leitern zustande.

Der Erfindung liegt ausgehend von einem Verfahren der eingangs erläuterten Art die Aufgabe zugrunde, eine bei guter Qualität preiswerte Herstellung von Baugruppen der erwähnten Art zu ermöglichen.

Diese Aufgabe wird gemäß der Erfindung dadurch gelöst, dass eine Teillänge eines Abschnittes eines das flexible Leiterstück bildenden Halbzeuges durch mechanische Verdichtung mittels einer Presskraft bis zur Fließgrenze beansprucht und hierdurch ganz oder teilweise der starre Kontaktkörper gebildet wird, während das flexible Leiterstück durch eine von der Verdichtung ausgenommene zweite Teillänge des Abschnittes des genannten Halbzeuges gebildet wird.

Bei dem verfahren nach der Erfindung wird weder ein Lotwerkstoff zugeführt noch eine hohe Temperatur angewendet. Damit werden die bisher häufig aufgetretenen Schwierigkeiten, wie Bruch des flexiblen Leiterstücks an der Verbindungsstelle mit dem starren Kontaktkörper oder ein erhöhter Übergangswiderstand, grundsätzlich vermieden.

Im Rahmen der Erfindung wird eine erste Teillänge eines Abschnittes eines zur Herstellung des flexiblen Leiterstückes verwendeten Halbzeuges mit einer für die Verbindung vorgesehenen Anlagefläche eines gesondert bereitgestellten Kontaktkörpers in Berührung gebracht und die genannte Teillänge durch eine gegen die Anlagefläche wirkende Presskraft zur Herstellung einer flächenhaften Verbindung mechanisch verdichtet.

Nach einer anderen Ausführungsform der Erfindung kann der starre Kontaktkörper durch mechanische Verdichtung einer ersten Teillänge eines Abschnittes eines zur Herstellung des flexiblen Leiterstückes verwendeten Halbzeuges hergestellt werden, während das flexible Leiterstück durch eine von der Verdichtung ausgenommene zweite Teillänge des Abschnittes des genannten Halbzeuges gebildet wird. Der Vorteil dieses Verfahrens liegt darin, dass zur Herstellung der aus Kontaktkörper und flexiblem Leiter bestehenden Baugruppe ausschließlich das Halbzeug benötigt wird, das für die Herstellung der flexiblen Leiterstücke eingesetzt wird.

Durch eine weitere vorteilhafte Ausgestaltung der vorstehenden Verfahren läßt sich erreichen, dass die Integration der hier betrachteten Baugruppen in ein Schaltgerät erleichtert wird. Hierzu wird durch mechanische Verdichtung einer dritten Teillänge des Abschnittes des Halbzeuges ein zur Verbindung mit einem relativ ortsfesten Leiter des Schaltgerätes dienendes Anschlussstück gebildet.

Sofern das im Rahmen der Erfindung eingesetzte Halbzeug, z.B. feindrähtige Kupferlitze, eine für elektrotechnische Zwecke übliche saubere und gleichmäßige Qualität aufweist, wird es bei der Anwendung eines angemessenen Pressdruckes möglich sein, Presskörper mit einer Dichte herzustellen, die herkömmlichem massivem Material nicht nachstehen. Es kann aber nicht ausgeschlossen werden, dass das verwendete Halbzeug bei der Lagerung oder bereits bei der Herstellung örtlich verunreinigt und/oder partiell oxidiert ist. Wird solches Material im Rahmen einer automatisierten Fertigung verarbeitet, so können vom vorgegebenen Qualitätsstandard abweichende Teile anfallen, ohne dass dies äußerlich erkennbar ist. Die Ursache können z.B. Einschlüsse und ungenügende Bindung sein. Nach einer Ausgestaltung der beschriebenen Verfahren können Qualitätsabweichungen der beschriebenen Art dadurch vermieden werden, dass die mechanische Verdichtung in der Gegenwart eines Flussmittels durchgeführt wird. Als weiterer Vorteil wird erreicht, dass eine geringerer Pressdruck ausreicht und dadurch Material und Pressform weniger stark beansprucht werden.

Wird von der Möglichkeit Gebrauch gemacht, die Baugruppe unter Verwendung eines vorhandenen Kontaktkörpers herzustellen, so kann dies vorzugsweise unter Verwendung einer Pressform geschehen, die eine Kammer zur Aufnahme eines Endteiles des Kontaktkörpers und der ersten Teillänge des Halbzeuges sowie eine Eintrittsöffnung für die Teillänge des Halbzeuges aufweist, wobei die Presskraft mittels eines zugehörigen Pressstempels ausgeübt wird.

Ist demgegenüber vorgesehen, den Kontaktkörper in der erwähnten weise vollständig aus dem Halbzeug für flexible Leiterstücke herzustellen, so kann das Verfahren vorteilhaft unter Verwendung einer Pressform mit einer dem Kontaktkörper entsprechenden Kammer erfolgen, die eine Eintrittsöffnung für die erste Teillänge des Abschnittes des Halbzeuges besitzt. Gleichfalls wird die Presskraft mittels eines zugehörigen Pressstempels ausgeübt.

Beide vorgenannten Arten des Verfahrens können auch zur Herstellung einer Kontaktanordnung mit zwei oder mehr flexiblen Leiterstücken je Kontaktkörper eingesetzt werden. Hierzu kann eine Pressform mit einer dem gesamten Querschnitt der Leiterstücke entsprechend bemessenen Eintrittsöffnung benutzt werden.

Es wurde bereits erwähnt, dass die starren Kontaktkörper mit einer der jeweils vorliegenden Schaltaufgabe entsprechend bemessenen Kontaktauflage versehen werden. Eine solche Kontaktauflage kann nach einer weiteren Ausgestaltung des beschriebenen Verfahrens bei der Verdichtung des Halbzeuges wenigstens teilweise in das Halbzeug eingebettet werden. Um diese Einbettung zu erleichtern, kann die Kontaktauflage mit wenigstens einem zur Einbettung in das Halbzeug bestimmten Fortsatz versehen sein.

Die Erfindung wird im folgenden anhand der in den Figuren dargestellten Ausführungsbeispiele näher erläutert.

Die Figur 1 veranschaulicht eine Pressform für ein Verfahren zur Herstellung einer Baugruppe der Strombahn eines Schaltgerätes unter Verwendung eines gesondert bereitgestellten Kontaktkörpers.

In der Figur 2 ist anhand einer anderen Pressform ein Verfahren veranschaulicht, bei dem starre Kontaktkörper mit einem anhängendem flexiblen Leiter aus einem für flexible Leiterstücke verwendeten Halbzeug hergestellt werden.

Die Figur 3 zeigt die Pressform nach Figur 2 in der Draufsicht nach Fertigstellung des Kontaktkörpers und nach Entfernung des Pressstempels.

In der Figur 4 ist die Umformung von Endteilen flexibler Leiter zu einem massiven Anschlussstück mittels einer anderen Pressform veranschaulicht.

Die Figur 5 zeigt die Pressform entsprechend der Figur 4 in der Draufsicht, wobei angenommen ist, dass die flexiblen Leiter mehrerer paralleler Kontaktkörper zu einem gemeinsamen Anschlussstück umgeformt werden.

Das in der Figur 1 veranschaulichte Verfahren dient zur Anbringung flexibler Leiterstücke 1 an einem starren Kontaktkörper 2 aus Kupfer, der in dem gezeigten Beispiel den bewegbaren Kontaktbolzen einer Vakuumschaltröhre 3 bildet. Das Verfahren wird mittels einer Pressform 4 durchgeführt zu der ein zentraler Fülldorn 5 gehört, der, sich an den Kontaktkörper 2 anschließt und dessen Profil fortsetzt.

In dem Beispiel gemäß der Figur 1 sind drei flexible Leiterstücke 1 vorgesehenen, an deren Gesamtquerschnitt die Eintrittsöffnung 6 der Pressform 4 angepasst ist. In bekannter Weise können je nach dem Querschnitt des Kontaktkörpers 2 und des Halbzeuges mehr oder weniger Leiterstücke 1 vorgesehen sein. Die flexiblen Leiterstücke 1 werden vorzugsweise aus einem litzenförmigen oder seilförmigen Halbzeug aus Kupfer hergestellt, von dem zunächst Abschnitte 8 einer geeigneten Länge abgeteilt werden. Erste Teillängen 9 der Abschnitte 8 werden durch die erwähnte Eintrittsöffnung 6 in die Kammer 5 der Pressform 4 eingebracht. Mit Rücksicht auf die vorgesehene mechanische Verdichtung werden die Teillängen 9 so bemessen, dass sie zweilagig um den Kontaktkörper 2 herumgelegt werden können. Da in dem vorliegenden Beispiel drei flexible Leiterstücke 1 für die Führung des Stromes zu dem Kontaktkörper 2 als angemessen angesehen werden, befinden sich in der Kammer 5 der Pressform 4 zunächst sechs Lagen des Halbzeuges, wie dies in der Figur 1 links einer strichpunktierten Linie 10 dargestellt ist. Die Teillängen 9 des erwähnten Halbzeuges stehen nun in Berührung mit einer zylindrischen Anlagefläche 11 am Umfang des Kontaktkörpers 2, die in geeigneter Weise aufgerauht oder profiliert gestaltet sein kann, wie dies in der Figur 1 durch eine kreuzgerändelte Fläche oder eine mit parallelen Rillen versehene Fläche angedeutet ist.

In die Pressform 5 wird nun ein rohrförmiger Pressstempel 12 eingeführt und in Richtung eines Pfeiles 13 mit einer Presskraft beaufschlagt. Die Presskraft wird so gewählt, dass das Material des seil- oder litzenförmigen Halbzeuges bis zur Fließgrenze beansprucht wird und dadurch in innige Berührung mit der Anlagefläche 11 des Kontaktkörpers 12 gelangt. Durch die hohe Presskraft kommt es zu einer flächenhaften Verbindung zwischen Material des Halbzeuges der Teillängen 9 und dem Kontaktkörper 2. Im Verlauf des Pressvorganges wird das Material der Teillängen 9 auf das rechts der strichpunktierten Linie 10 gezeigte Maß verdichtet. Die insgesamt sechs Lagen des der Teillängen 9 nehmen nunmehr eine etwas geringere Höhe ein, als sie der Kontaktkörper 2 aufweist. Nach der Trennung der Vakuumschaltröhre 3 von der Pressform 4, die durch eine Teilung der Pressform erleichtert werden kann, bildet eine zweite Teillänge 14 der Abschnitte 8 die flexiblen Leiterstücke 1.

Das in der Figur 1 veranschaulichte Verfahren ist in sinngemäß der gleichen Weise auch für anders gestaltete Kontaktkörper einsetzbar. Insbesondere können nach diesem Verfahren auch starre Kontaktkörper in der Gestalt von Kontakthebeln für in Luft schaltende Niederspannungs-Leistungsschalter mit flexiblen Leiterstücken versehen werden. Mit Rücksicht darauf, dass die genannten Kontakthebel eine relativ geringe Höhe aufweisen, empfiehlt sich dabei jedoch eine in der Ebene des Kontakthebels liegende Anordnung der Teillängen des Halbzeuges, wenn mehr als ein flexibles Leiterstück pro Kontakthebel vorgesehen ist.

Bei dem in den Figuren 2 und 3 veranschaulichten Verfahren entsteht die benötigte Baugruppe aus biegsamen Leiterstücken 1 und einem starren Kontaktkörper dadurch, dass beide Teile gemeinsam hergestellt werden. Hierzu ist eine Pressform 15 mit einer Kammer 16 und einer in die Kammer führenden Eintrittsöffnung 17 vorgesehen. In die Kammer 16 wird eine derart bemessene Teillänge 19 eines Abschnittes 18 eines Halbzeuges der beschriebenen Art eingebracht, dass ihre Masse dem herzustellenden Kontaktkörper entspricht. Da der Kontaktkörper eine zur schwenkbaren Lagerung geeignete Durchgangsöffnung erhalten soll, ist die Pressform mit einem Dorn 20 versehen. Ein Pressstempel 21 besitzt eine dem Dorn 20 entsprechende Ausnehmung 22.

Die Figur 2 ist durch eine strichpunktierte Linie 23 in einen linken und einen rechten Teil gegliedert, wobei der linke Teil den Zustand vor der Einwirkung einer Presskraft entsprechend einem Pfeil 24 und der rechte Teil den Zustand nach Beendigung des Pressvorganges zeigt. Die Figur 3 knüpft an den Zustand gemäß dem rechten Teil der Figur 2 an und zeigt die Pressform 15 in der Draufsicht mit entferntem Pressstempel 21 und einem fertiggestelltem Kontaktkörper 25. Dieser ist als Kontakthebel eines in Luft schaltenden Niederspannungs-Leistungsschalters ausgebildet und besitzt eine mittels des Dornes 22 (Figur 2) hergestellte Lageröffnung 26. Durch den bis zur Fließgrenze des Materials des Halbzeuges reichenden Preßdruck weist der Kontaktkörper 25 eine gleichförmige feste Beschaffenheit auf, wie sie auch ein beispielsweise aus blechförmigem Werkstoff gestanzter Kontaktkörper hat.

Verbleibende zweite Teillängen 27 des Abschnittes 18 bilden die flexiblen Leiterstücke 1, durch welche der in einem Schaltgerät schwenkbar gelagerte Kontaktkörper 25 mit einem ortsfesten Leiter verbunden werden kann. Durch die einstückige Herstellung des Kontaktkörpers 25 und der flexiblen Leiterstücke 1 ohne Anwendung von Wärme bleibt die Flexibilität des benutzten Halbzeuges voll erhalten.

Der anhand der Figur 2 erläuterte Pressvorgang wird zugleich dazu benutzt, eine Kontaktauflage 30 mit dem Kontaktkörper 25 zu verbinden. Hierzu besitzt die Kontaktauflage 30 an ihrer Rückseite einen profilierten Fortsatz 31 zur Verankerung in dem Material des Halbzeuges der Teillängen 19.

Um die Verbindung der flexiblen Leiterstücke mit einem ortsfesten Leiter zu erleichtern, können die Abschnitte 18 des Halbzeuges so bemessen werden, dass eine dritte Teillänge 32 verbleibt, die in einer weiteren Pressform 33 gemäß der Figur 4 zu einem Anschlussstück 34 umgeformt werden. Hierzu wird ein Pressstempel 35 in der schon beschriebenen Weise in der Richtung eines Pfeiles 36 mit einer Presskraft beaufschlagt. Es empfiehlt sich, durch eine doppellagige Anordnung der Teillängen in der Pressform dafür zu sorgen, dass die Dicke des Anschlussstückes 34 etwa der Dicke der nicht verdichteten Leiterstücke 1 entspricht.

Wie schon erwähnt, können in jedem Pol eines mehrpoligen schaltgerätes mehrere gleiche Kontaktkörper mit anhängenden flexiblen Leiterstücken vorhanden sein. Zur Erleichterung der Fertigung der Schaltgeräte kann dadurch beigetragen werden, dass die flexiblen Leiter der zusammengehörenden Kontaktkörper mittels einer entsprechend bemessenen Pressform 37 zu einem einzigen Anschlussstück 38 zusammengefügt werden, wie dies in der Figur 5 gezeigt ist.

Einleitend wurde erwähnt, dass beim Einsatz von Halbzeugen einer für elektrotechnische Zwecke üblichen Qualität in der Regel problemlos gute Arbeitsergebnisse erzielt werden. Jedoch können unvermeidliche Qualitätsabweichungen des Halbzeuges überwunden werden und/oder ein geringerer Preßdruck zur Anwendung kommen, wenn die mechanische verdichtung des Halbzeuges in der Pressform in Gegenwart eines Flussmittels durchgeführt wird. Für den vorliegenden Zweck sind insbesondere die zum Löten bzw. Hartlöten von Kupfer bekannten Flussmittel geeignet. Solche Flussmittel haben die Eigenschaft, Oxidschichten zu lösen, wodurch die zu verbindenden Metallteile in innigen Kontakt gelangen können. Zur Anwendung im Rahmen der Erfindung kann das zu verarbeitende Halbzeug bereits vor dem Einbringen in die Pressform mit dem betreffenden Flussmittel behandelt werden. Eine geringerer Verbrauch an Flussmittel kann aber dadurch erreicht werden, dass eine passend gewählte Dosis des Flussmittels zusammen mit dem zu verdichtenden Halbzeug in die jeweils zur Anwendung gelangende Pressform 4, 15, 33 oder 37 eingebracht wird.

Beim Pressen durchdringt das Flussmittel zunächst alle Hohlräume zwischen den feinen Drähten des Halbzeuges und wird bei ansteigendem Druck intensiv mit dem Material des Halbzeuges in Berührung gebracht. Ist die Umwandlung zu einem festen Körper vollzogen, so wird überschüssiges Flussmittel außen abgeschieden und kann daher, z. B. im Wasserbad, entfernt werden.

## Patentansprüche

1. Verfahren zur Herstellung einer Baugruppe einer Strombahn eines Schaltgerätes, wobei die Baugruppe einen starren Kontaktkörper (2) und zumindest ein aus Teilleitern bestehendes flexibles Leiterstück (1) umfasst,
bei dem eine erste Teillänge (9) eines Abschnittes (8) eines das flexible Leiterstück (1) bildenden litzenförmigen oder seilförmigen Halbzeuges durch mechanische Verdichtung mittels einer Presskraft (13) bis zur Fließgrenze beansprucht wird und hierdurch die Teilleiter der ersten Teillänge zu einem festen Körper umgewandelt werden, während das flexible Leiterstück (1) durch eine von der Verdichtung ausgenommene zweite Teillänge (14) des Abschnittes (8) des genannten Halbzeuges gebildet wird,
**dadurch gekennzeichnet,**
**dass** die erste Teillänge (9) mit einer Anlagefläche (11) eines Endteiles des starren Kontaktkörpers (2) in Berührung gebracht wird und
**dass** die Presskraft zur Herstellung einer flächenhaften Verbindung zwischen dem festen Körper und dem Endteil gegen die Anlagefläche (11) wirkt.

2. Verfahren zur Herstellung einer Baugruppe einer Strombahn eines Schaltgerätes, wobei die Baugruppe einen starren Kontaktkörper (25) und zumindest ein aus Teilleitern bestehendes flexibles Leiterstück (1) umfasst,
bei dem eine erste Teillänge (19) eines Abschnittes (18) eines das flexible Leiterstück (1) bildenden litzenförmigen oder seilförmigen Halbzeuges durch mechanische Verdichtung mittels einer Presskraft (24) bis zur Fließgrenze beansprucht wird und hierdurch die Teilleiter der ersten Teillänge zu einem festen Körper umgewandelt werden, während das flexible Leiterstück (1) durch eine von der Verdichtung ausgenommenen zweiten Teillänge (27) des Abschnittes (18) des genannten Halbzeuges gebildet wird,
**dadurch gekennzeichnet, dass**
durch die genannte mechanische Verdichtung der ersten Teillänge (19) der feste Körper in Form des starren Kontaktkörpers (25) gebildet wird.

3. Verfahren nach Anspruch 1 oder 2,
**dadurch gekennzeichnet, dass**
durch mechanische Verdichtung einer dritten Teillänge (32) des Abschnittes (18) des Halbzeuges ein zur Verbindung mit einem relativ ortsfesten Leiter des Schaltgerätes dienendes Anschlussstück (32) gebildet wird.

4. Verfahren nach einem der vorangehenden Ansprüche,
**dadurch gekennzeichnet, dass**
die mechanische Verdichtung des Halbzeuges in der Gegenwart eines Flussmittels durchgeführt wird.

5. Verfahren nach Anspruch 1,
**gekennzeichnet durch**
die Verwendung einer Pressform (4) mit einer Kammer (5) zur Aufnahme des Endteiles des Kontaktkörpers (2) und der ersten Teillänge (9) des Halbzeuges sowie mit einer Eintrittsöffnung (6) für die Teillänge (9), wobei die Presskraft (13) mittels eines zugehörigen Pressstempels (12) ausgeübt wird.

6. Verfahren nach Anspruch 2,
**gekennzeichnet durch**
die Verwendung einer Pressform (15) mit einer dem Kontaktkörper (25) entsprechenden Kammer und mit einer Eintrittsöffnung (17) für die erste Teillänge (19) des Abschnittes (18) des Halbzeuges, wobei die Presskraft (24) mittels eines zugehörigen Pressstempels (21) ausgeübt wird.

7. Verfahren nach Anspruch 5 oder 6, wobei die herzustellende Baugruppe zwei oder mehr flexible Leiterstücke umfasst,
**gekennzeichnet durch**
die Verwendung einer Pressform, deren Eintrittsöffnung (6, 17) dem gesamten Querschnitt der flexiblen Leiterstücke (1) entsprechend bemessen ist.

8. Verfahren nach Anspruch 2,
**dadurch gekennzeichnet, dass**
zur Ausrüstung des Kontaktkörpers (25) mit einer Kontaktauflage (30) diese bei der Verdichtung des Halbzeuges mittels Pressform (15) und Pressstempel (21) wenigstens teilweise in das Material des Halbzeuges eingebettet wird.

9. Verfahren nach Anspruch 8,
**dadurch gekennzeichnet, dass**
eine Kontaktauflage (30) mit wenigstens einem zur Einbettung in das Halbzeug bestimmten Fortsatz (31) verwendet wird.

## Claims

1. Method for producing a module of a current path of a switching device, the module comprising a rigid contact body (2) and at least one flexible conductor piece (1) comprising component conductors, in which a first part-length (9) of a section (8) of a semifinished product in the form of a strand or cable, forming the flexible conductor piece (1), is subjected to mechanical compression by means of a pressing force (13) up to the flow limit and the component conductors of the first part-length are converted to a solid body as a result, while the flexible conductor piece (1) is formed by a second part-length (14) of the section (8) of said semifinished product, not subjected to the compression, **characterized in that** the first part-length (9) is brought into contact with a bearing face (11) of an end part of the rigid contact body (2) and **in that** the pressing force acts against the bearing face (11) to produce a laminar connection between the solid body and the end part.

2. Method for producing a module of a current path of a switching device, the module comprising a rigid contact body (25) and at least one flexible conductor piece (1) comprising component conductors, in which a first part-length (19) of a section (18) of a semifinished product in the form of a strand or cable, forming the flexible conductor piece (1), is subjected to mechanical compression by means of a pressing force (24) up to the flow limit and the component conductors of the first part-length are converted to a solid body as a result, while the flexible conductor piece (1) is formed by a second part-length (27) of the section (18) of the said semifinished product, not subjected to the compression, **characterized in that** the solid body is formed in the form of the rigid contact body (25) by the said mechanical compression of the first part-length (19).

3. Method according to Claim 1 or 2, **characterized in that** mechanical compression of a third part-length (32) of the section (18) of the semifinished product is used for forming a connection piece (32) serving for connection to a relatively fixed conductor of the switching device.

4. Method according to one of the preceding claims, **characterized in that** the mechanical compression of the semifinished product is carried out in the presence of a flux.

5. Method according to Claim 1, **characterized by** the use of a compression mould (4) with a chamber (5) for receiving end part of the contact body (2) and the first part-length (9) of the semifinished product and also with an entry opening (6) for the part-length (9), the pressing force (13) being exerted by means of an associated press die (12).

6. Method according to Claim 2, **characterized by** the use of a compression mould (15) with a chamber which corresponds to the contact body (25) and with an entry opening (17) for the first part-length (19) of the section (18) of the semifinished product, the pressing force (24) being exerted by means of an associated press die (21).

7. Method according to Claim 5 or 6, wherein the module to be produced comprises two or more flexible conductor pieces, **characterized by** the use of a compression mould whose entry opening (6, 17) is dimensioned to correspond to the complete cross section of the flexible conductor pieces (1).

8. Method according to Claim 2, **characterized in that**, to provide the contact body (25) with a contact facing (30), the latter is embedded at least partly into the material of the semifinished product during the compression of the semifinished product by means of the compression mould (15) and press die (21).

9. Method according to Claim 8, **characterized in that** a contact facing (30) with at least one continuation (31) intended for the embedding into the semifinished product is used.

## Revendications

1. Procédé pour fabriquer un module d'une voie de courant d'un appareil de coupure, le module comprenant un élément (2) de contact rigide et au moins une pièce (1) de conducteur souple constituée de sous-conducteurs, dans lequel on sollicite un premier tronçon (9) d'une partie (8) d'une pièce (1) d'un demi-produit en forme de cordon ou de corde formant la pièce (1) de conducteur souple, par compression mécanique au moyen d'une force (13) de compression, jusqu'à la limite apparente d'élasticité et on transforme ainsi les sous-conducteurs du premier tronçon en un élément rigide, tandis que l'on forme la pièce (1) de conducteur souple par un deuxième tronçon (14) de la partie (8) dudit demi-produit qui n'a pas été soumis à la compression,
**caractérisé**
**en ce que** l'on met le premier tronçon (9) en contact avec une surface (11) d'application d'une partie d'extrémité de l'élément (2) de contact rigide et
**en ce que** la force de compression agit, pour produire une liaison à plat entre l'élément rigide et la partie d'extrémité, sur la surface (11 ) d'application.

2. Procédé pour fabriquer un module d'une voie de courant d'un appareil de coupure, le module comprenant un élément (2) de contact rigide et au moins une pièce (1) de conducteur souple constituée de sous-conducteurs, dans lequel on sollicite un premier tronçon (9) d'une partie (8) d'une pièce (1) d'un demi-produit en forme de cordon ou de corde formant la pièce (1) de conducteur souple, par compression mécanique au moyen d'une force (13), jusqu'à la limite apparente d'élasticité et on transforme ainsi les sous-conducteurs du premier tronçon en un élément rigide, tandis que l'on forme la pièce (1) de conducteur souple par un deuxième tronçon (14) de la partie (8) dudit demi-produit non soumis à la compression,
**caractérisé**
**en ce que** l'on met par ladite compression mécanique du premier tronçon (19) de l'élément rigide sous la forme de l'élément (25) de contact rigide.

3. Procédé suivant la revendication 1 ou 2, **caractérisé en ce que** l'on forme par compression mécanique d'un troisième tronçon (32) de la partie (18) du demi-produit une pièce (32) de raccordement servant à la liaison à un conducteur relativement à poste fixe de l'appareil de coupure.

4. Procédé suivant l'une des revendications précédentes, **caractérisé en ce que** l'on effectue la compression mécanique du demi-produit en présence d'un fondant.

5. Procédé suivant la revendication 1, **caractérisé par** l'utilisation d'un moule (4) de compression comportant une chambre (5) pour la réception de la partie d'extrémité de l'élément (2) de contact et du premier tronçon (9) du demi-produit ainsi qu'une ouverture (6) d'entrée pour le tronçon (9), la force (13) de compression étant exercée au moyen d'un poinçon (12) associé.

6. Procédé suivant la revendication 2, **caractérisé par** l'utilisation d'un moule (15) de compression comportant une chambre correspondant à l'élément (25) de contact et comportant une ouverture (17) d'entrée pour le premier tronçon (19) de la partie (18) du demi-produit, la force (24) de compression étant exercée au moyen d'un poinçon (21) associé.

7. Procédé suivant la revendication 5 ou 6, le module à fabriquer comportant deux ou plusieurs pièces de conducteur souple, **caractérisé par** l'utilisation d'un moule de compression dont l'ouverture (6, 17) d'entrée a une dimension correspondant à toute la section transversale des pièces (1) de conducteur souples.

8. Procédé suivant la revendication 2, **caractérisé en ce que**, pour munir l'élément (25) de contact d'une surface (30) de contact, on enrobe celle-ci lors de la compression du demi-produit au moyen du moule (15) de compression et du poinçon (21) au moins en partie dans le matériau du demi-produit.

9. Procédé suivant la revendication 8, **caractérisé en ce que** l'on utilise une surface (30) de contact comportant au moins un prolongement (31) prévu pour l'enrobage dans le demi-produit.
